# EUROPÄISCHE PATENTSCHRIFT

(11) **EP 2 226 452 B1**
(45) Veröffentlichungstag und Bekanntmachung des Hinweises auf die Patenterteilung: **14.05.2014**
(21) Anmeldenummer: 08021644.3
(22) Anmeldetag: 12.12.2008
(51) Int. Cl.: E05F 15/00, E05F 15/20, G05B 9/02, G01V 8/10

(54) **Türüberwachungssensor**
Door monitoring sensor
Capteur de surveillance de porte

(43) Veröffentlichungstag der Anmeldung: 08.09.2010
(73) Patentinhaber: Pepperl + Fuchs GmbH, 68307 Mannheim (DE)
(72) Erfinder: Nutz, Karl, 15370 Petershagen (DE); Jurgeit, Ralph-Rainer, Dr., 16356 Ahrensfelde (DE); Bartsch, Stephan, 12207 Berlin (DE)
(74) Vertreter: Schiffer, Axel Martin

(56) Entgegenhaltungen:
- WO-A-82/02787
- DE-B3-102007 038 421
- FR-A- 2 160 274
- FR-A- 2 200 969
- US-A- 4 942 498
- US-B1- 6 662 499

## Beschreibung

Die vorliegende Erfindung betrifft einen Türüberwachungssensor nach dem Oberbegriff des Anspruchs 1.

Ein gattungsgemäßer Türüberwachungssensor zur mitfahrenden Montage an einem Türblatt einer abzusichernden Tür, insbesondere einer automatischen Drehflügeltür, ist in DE 10 2007 025 394 A1 beschrieben.

Bei einem solchen Türüberwachungssensor ist eine Sendeeinheit vorhanden zum Strahlen von Licht in einen Überwachungsbereich auf dem Fußboden vor dem Türblatt sowie eine Empfangseinheit zum Nachweis von aus dem Überwachungsbereich zurückgestrahlten Licht, wobei durch die Sendeeinheit und die Empfangseinheit mindestens ein Triangulationssensor gebildet ist. Zum, insbesondere beabstandeten, Montieren der Sendeeinheit und der Empfangseinheit an dem Türblatt sind Montagemittel vorhanden und zum Ansteuern der Sendeeinheit, zum Auswerten von Messsignalen der Empfangseinheit auf Grundlage von eingelernten Daten und zum Abgeben von Steuersignalen an eine Türsteuerung der abzusichernden Tür ist eine mit der Sendeeinheit und der Empfangseinheit wirkungsmäßig verbundene Steuer- und Auswerteeinheit vorhanden.

In DE 10 2007 025 394 A1 wurde vorgeschlagen, bei einem Triangulationssensor den Sender und den Empfänger voneinander zu trennen und voneinander in großem Abstand, insbesondere unter Ausnutzung im Wesentlichen der gesamten Türbreite, im oberen Bereich an einem Türblatt anzuordnen. Durch die besonders große Basisbreite kann eine sehr hohe Triangulationsempfindlichkeit erzielt werden.

Der in DE 10 2007 025 394 A1 beschriebene optische Sensor ist aber nur zur Überwachung einer einzigen Schließkante, insbesondere der Nebenschließkante einer Tür, geeignet.

Bei anderen bisher eingesetzten Triangulationssensoren sind Sender und Empfänger in einem einzigen Gerät, also in einem einzigen Gehäuse, untergebracht und deshalb sind mit diesen Vorrichtungen teilweise nur Überwachungsfelder mit einer maximalen Breite des Sensors selbst möglich. Bei anderen bekannten Türüberwachungssensoren ist der Überwachungsbereich auf dem Fußboden zwar größer, jedoch weist das Überwachungsfeld insgesamt eine im Wesentlichen dreieckförmige Form auf, das heißt, die äußeren Grenzen des Überwachungsfeldes haben einen schrägen Verlauf. Diese bekannten Lösungen weisen im Hinblick auf die Triangulationsempfindlichkeit sowie die Größe und die Form des Überwachungsfelds Defizite auf. Diese Nachteile wirken sich insgesamt auch auf die durch die bekannten Türüberwachungssensoren erzielbaren Sicherheitsniveaus aus.

In FR 2 200 969 ist ein Anwesenheitssensor zur Montage oberhalb eines Türrahmens beschrieben. Ein Sender und ein Empfänger sind dabei mit Hilfe eines starren länglichen Trägers oberhalb des Türrahmens montiert. Die Winkelstellung von Sender und Empfänger kann mit Hilfe einer schwenkbaren Befestigung verändert werden.

In DE 10 2007 038 421 B3 ein gattungsgemäßen Türüberwachungssensor offenbart. Um eine Türposition für den Betrieb des Senders und des Empfängers zu berücksichtigen, ist dort ein Beschleunigungssensor an dem Türblatt angebracht.

FR 2 160 274 bezieht sich auf einen Anwesenheitsdetektor, insbesondere für eine Schiebetür. Bei einem Ausführungsbeispiel ist ein Sender zwischen zwei Empfängern auf einer Montageschiene montiert.

Ein Detektor zum Nachweis von Objekten in einer Aufzugstür ist in WO 82/02787 beschrieben.

Aus US 4,942,498 ist ein schwenkbares Gehäuse beschrieben. In dem Gehäuse kann insbesondere ein Sensor aufgenommen sein. Dadurch kann der Sensor relativ zu einer Wand, an welcher das Gehäuse befestigt wird, geschwenkt werden.

Als eine **Aufgabe** der Erfindung kann angesehen werden, einen Türüberwachungssensor zu schaffen, der besonders variabel einsetzbar ist.

Diese Aufgabe wird durch den Türüberwachungssensor mit den Merkmalen des Anspruchs 1 gelöst.

Bevorzugte Ausgestaltungen des erfindungsgemäßen Türüberwachungssensors sind Gegenstand der abhängigen Ansprüche und werden außerdem in der folgenden Beschreibung, insbesondere im Zusammenhang mit den beigefügten Figuren, beschrieben.

Der Türübenrvachungssensor der oben genannten Art ist erfindungsgemäß dadurch weitergebildet, dass die Montagemittel zum Montieren der Sendeeinheit und der Empfangseinheit an dem Türblatt mit einem von einer Bedienperson einzustellenden variablen effektiven Abstand zueinander ausgebildet sind.

Als erster Kerngedanke der Erfindung kann angesehen werden, die bei üblichen Türüberwachungssensoren in ein und demselben Gehäuse untergebrachten Komponenten Sendeeinheit und Empfangseinheit zunächst in separaten Gehäuseteilen unterzubringen und außerdem Maßnahmen vorzusehen, dass diese separaten Funktionseinheiten bei der Montage und der Einrichtung des Türüberwachungssensors mit variablem Abstand am Türblatt positioniert werden können.

Als weiterer Kerngedanke der Erfindung kann erachtet werden, hierzu geeignete Montagemittel vorzusehen, die eine Einstellung des Abstands der Sendeeinheit zur Empfangseinheit manuell durch eine Bedienperson gestatten.

Als ein wesentlicher Vorteil der Erfindung kann erachtet werden, dass der erfindungsgemäße Türüberwachungssensor eine besonders große Triangulationsempfindlichkeit, vor allem auch bei großen Montagehöhen, aufweist.

Ein weiterer Vorteil der Erfindung kann darin gesehen werden, dass der erfindungsgemäße Türüberwachungssensor äußerst variabel an praktisch alle auftretenden Türbreiten und Türhöhen angepasst werden kann und dass dies insbesondere beim Einrichten des Türüberwachungssensors an Ort und Stelle durch eine Bedienperson durchgeführt werden kann.

Im Vergleich zu einem Aufbau, bei dem mehrere klassische Triangulationstaster nebeneinander montiert werden, werden bei dem erfindungsgemäßen Türüberwachungssensor neben den deutlich besseren Triangulationsempfindlichkeiten außerdem deutlich bessere Messdaten bei erheblich geringeren Kosten erzielt.

Türüberwachungssensoren der hier beschriebenen Art arbeiten bevorzugt mit Infrarotlicht. Grundsätzlich soll aber für die vorliegende Beschreibung mit dem Begriff Licht elektromagnetische Strahlung im sichtbaren Bereich und angrenzenden Bereichen, also auch Ultraviolett-Licht und insbesondere Infrarot-Licht, verstanden werden.

Die Abgabe eines Steuersignals an eine Türsteuerung erfolgt bei dem erfindungsgemäßen Türüberwachungssensor prinzipiell auf Grundlage eines Vergleichs von tatsächlichen und aktuellen Messdaten mit zuvor eingelernten Werten. Das Einlernen der Vergleichswerte kann nach der Montage und der Einrichtung des Türüberwachungssensors an der zu überwachenden Tür durchgeführt werden. Dies kann insbesondere auch weitgehend automatisch erfolgen, so dass die Empfangseinheit in dem Überwachungsbereich bestimmte Intensitätsstrukturen sucht und diese sodann in der Steuer- und Auswerteeinheit abgespeichert werden.

Weiterhin ist es sinnvoll, bestimmte langsame Änderungen des zurückgestrahlten Lichts, die beispielsweise resultieren können aus Temperaturschwankungen oder Verschmutzungen des Bodens, ebenfalls mitzuführen. Der Türüberwachungssensor ist dann im Wesentlichen empfindlich auf schnelle Änderungen des zurückgestrahlten Lichts im Vergleich zu den eingelernten Daten, die sich auf einer größeren Zeitskala langsam ändern können.

Bei einer besonders bevorzugten Ausgestaltung des erfindungsgemäßen Türüberwachungssensors weist die Sendeeinheit eine Mehrzahl von Sendemodulen auf und die Empfangseinheit weist eine Mehrzahl von Empfangsmodule auf. Dadurch können besonders breite Überwachungsbereiche realisiert werden. Besonders bevorzugt werden jeweils baugleiche Sendemodule und/oder baugleiche Empfangsmodule verwendet. Es müssen dann weniger Komponenten vorgehalten werden.

Bei vorteilhaften Varianten des erfindungsgemäßen Türüberwachungssensors ist jeweils ein Sendemodul einem Empfangsmodul zugeordnet. Durch jedes einzelne Paar eines Sendemoduls und eines zugehörigen Empfangsmoduls ist dann ein Triangulationssensor gebildet. Die erzielbare Basisbreite und damit die erreichbare Triangulationsempfindlichkeit kann noch gesteigert werden, wenn die Paare von Sendemodulen und Empfangsmodulen ineinander verschachtelt an dem Montagemittel montiert sind.

Bei einer weiteren besonders bevorzugten Variante des erfindungsgemäßen Türüberwachungssensors erstreckt sich eine Basisbreite des Triangulationssensors oder erstrecken sich Basisbreiten der Triangulationssensoren über eine Breite des Türblatts.

Wenn in dieser Beschreibung von der Breite des Türblatts oder der gesamten Breite des Türblatts die Rede ist, soll darunter im Wesentlichen die gesamte lineare Ausdehnung des Türblatts in Richtung quer zur Schwenkachse der Tür verstanden werden. Im Fall der Montage der Sendeeinheit und der Empfangseinheit, die bevorzugt am oberen Rand des Türblatts erfolgt, wird die gesamte Türbreite in den meisten Fällen nicht exakt vollständig abgedeckt werden, da aus baulichen Gründen ein Bereich, aus dem gesendet wird oder ein Bereich, in dem empfangen wird, geringfügig nach innen versetzt sein wird. Prinzipiell ist zwar möglich, dass Gehäuseteile des erfindungsgemäßen Türüberwachungssensors über das Türblatt seitlich hinausragen, bevorzugt sind aber Ausgestaltungen, bei denen der Türüberwachungssensor zwar im Wesentlichen die gesamte Breite des Türblatts abdeckt, jedoch das Türblatt nicht überragt. Die Bewegungsfreiheit des Türblatts bleibt damit gewährleistet Im Hinblick auf den Begriff der Breite des Türblatts können für die vorliegende Beschreibung beispielsweise ein Bereich von mindestens 80%, bevorzugt größer als etwa 90%, der linearen Ausdehnung des Türblatts in Richtung quer zur Schwenkachse der Tür verstanden werden.

Vorteilhaft ist in diesem Zusammenhang außerdem, wenn die Sendeeinheit eingerichtet ist zum Strahlen eines Lichtmusters auf den Fußboden, welches sich über die Breite des Türblatts erstreckt, und die Empfangseinheit zum optischen Erfassen des Lichtmusters über die Breite des Türblatts der abzusichernden Tür eingerichtet ist.

Als ein erster Kerngedanke dieser Weiterbildungen kann angesehen werden, die aus DE 10 2007 025 394 A1 im Grundsatz bekannte Triangulationsgeometrie unter Ausnutzung im Wesentlichen einer gesamten Breite des Türblatts zur Überwachung nicht nur der Nebenschließkante sondern eines deutlich größeren Überwachungsbereich auszunutzen.

Ein zweiter Kerngedanke dieser Varianten besteht sodann darin, die Sendeeinheit und die Empfangseinheit so zu modifizieren, dass einerseits ein Lichtmuster auf den Fußboden vor dem Türblatt der zu überwachenden Tür gestrahlt wird, welches sich im Wesentlichen über die gesamte Breite dieses Türblatts erstreckt, und andererseits die Empfangseinheit entsprechend auszubilden, dass dieses Lichtmuster über die gesamte Breite des Türblatts erfasst werden kann.

Durch diese Maßnahmen kann die Überwachungssicherheit insgesamt gesteigert werden.

Im Hinblick auf das Bereitstellen eines im Wesentlichen rechteckigen Überwachungsbereichs, also eines Überwachungsbereichs, dessen seitliche Grenzen im Wesentlichen senkrecht zum Fußboden verlaufen, ist außerdem eine Weiterbildung des Türüberwachungssensors von Vorteil, bei der im montierten Zustand ein von einem Sendemodul durchstrahlter Bereich im Wesentlichen die Form eines rechtwinkligen Dreiecks aufweist, wobei die Hypotenuse dieses rechtwinkligen Dreiecks gebildet ist durch einen der randseitigen Sendestrahlen, und/oder dass ein von Empfangslichtstrahlen, welche von einem Empfangsmodul nachgewiesen werden, durchstrahlter Bereich im Wesentlichen die Form eines rechtwinkligen Dreiecks aufweist, wobei die Hypotenuse dieses rechtwinkligen Dreiecks durch einen randseitigen Empfangslichtstrahl gebildet ist.

Als wesentlicher Vorteil dieser Variante ist anzusehen, dass besonders breite Überwachungsfelder oder Überwachungsbereiche erreicht werden können, die insbesondere im Wesentlichen senkrechte Grenzen aufweisen können. Auf diese Weise können bei einer zu überwachenden Tür sowohl die Nebenschließkante als auch die Hauptschließkante mit ein und demselben Sensor überwacht und abgesichert werden.

Die Variabilität des Abstands zwischen der Sendeeinheit und der Empfangseinheit kann grundsätzlich dadurch erreicht werden, dass die Montagemittel selbst gegenüber dem Türblatt verschiebbar, insbesondere manuell verschiebbar sind. Erfindungsgemäß werden jedoch die Montagemittel selbst an dem Türblatt fest positioniert und sodann die Sendeeinheit und/oder die Empfangseinheit oder jedenfalls wesentliche Bestandteile dieser Komponenten an dem Montagesmittel verschiebbar angeordnet.

Bei dem Montagemittel kann es sich in einem zweckmäßigen Ausführungsbeispiel um ein gemeinsames Montageprofil handeln, mit welchem die Sendeeinheit und die Empfangseinheit, insbesondere also die Sendemodule und die Empfangsmodule, an dem Türblatt montiert werden. Prinzipiell kann die Sendeeinheit auch nur ein einziges separates Sendemodul aufweisen und ebenso kann die Empfangseinheit nur ein einziges Empfangsmodul aufweisen.

Bei einer weiteren besonders bevorzugten Ausgestaltung des erfindungsgemäßen Türüberwachungssensors sind genau zwei Sendemodule und genau zwei Empfangsmodule vorhanden. Damit können bei normalerweise auftretenden Türbreiten und Türhöhen bereits sehr gute Triangulationsempfindlichkeiten erreicht werden.

Da bei festliegendem Abstand eines Sendemoduls zu einem Empfangsmodul und bei außerdem fest eingestellter Sendegeometrie und fester Montagehöhe die Geometrie des von dem Empfangsmodul nachgewiesenen Lichts insgesamt feststeht, können Situationen auftreten, in denen die außen liegenden Strahlen, die gerade noch von dem Empfangsmodul nachgewiesen werden, nicht senkrecht zur Oberfläche des Fußbodens verlaufen. Diese Situation soll grundsätzlich vermieden werden, da zum einen ein definierter Verlauf der Grenzen des Überwachungsbereichs erwünscht ist und außerdem vorteilhaft ist, wenn dieser Überwachungsbereich im Wesentlichen senkrechte Grenzen aufweist.

Bei dem genannten Ausführungsbeispiel mit zwei Sendemodulen und zwei Empfangsmodulen kann dies dadurch bewerkstelligt werden, dass die Sendemodule an dem Montagemittel bezogen auf das Türblatt außen liegend befestigt werden und dass außerdem die Empfangsmodule bezogen auf das Türblatt an dem Montagemittel innen liegend befestigt werden. Die äußeren Grenzen des Überwachungsbereichs werden dann durch Sendelichtstrahlen und nicht durch Empfangslichtstrahlen gebildet.

Um die Einstellung und Ausrichtung der Sendemodule und/oder der Empfangsmodule zu erleichtern, ist außerdem von Vorteil, wenn mindestens ein Sendemodul und/oder mindestens ein Empfangsmodul Mittel zur schwenkbaren Montage aufweist.

Weitere Verbesserungen im Hinblick auf Einstellung und Ausrichtung der Sendemodule und/oder der Empfangsmodule werden dadurch erzielt, dass die Sendemodule und/oder die Empfangsmodule an dem Montagemittel verschiebbar angeordnet sind. Dabei können die Sendemodule und/oder die Empfangsmodule von Hand beim Einrichten des Türüberwachungssensors am Einsatzort an die richtige Stelle geschoben werden.

Erfindungsgemäß weisen die Sendemodule und/oder Empfangsmodule Befestigungseinrichtungen auf, mit welchen sie von Hand lösbar an dem Montagemittel befestigt werden können. Beispielsweise kann es sich hier um Einrastmechanismen handeln, mit denen die Sendemodule und/oder die Empfangsmodule in ein gemeinsames Montageprofil eingerastet werden.

Um die Justage und Ausrichtung der Sendemodule und/oder der Empfangsmodule zu erleichtern, kann als Ausrichthilfe an einem Sendemodul und/oder an einem Empfangsmodul eine sichtbare, also im sichtbaren Bereich emittierende, Lichtquelle vorhanden sein. Diese Lichtquelle kann zweckmäßig relativ zu den übrigen Komponenten des Sendemoduls und/oder des Empfangsmoduls so ausgerichtet sein, dass sie an einen äußeren Rand des von dem Sendemodul oder dem Empfangsmodul erfassten Bereichs leuchtet. Beispielsweise kann hierfür ein Halbleiterlaser eingesetzt werden.

Das erfindungsgemäß auf den Fußboden vor der zu überwachenden Tür zu strahlende Lichtmuster kann grundsätzlich beliebiger Natur sein. Beispielsweise kann es sich um eine Mehrzahl von Lichtflecken handeln. Hierzu ist bevorzugt, wenn mindestens ein Sendemodul eine Mehrzahl von einzelnen Lichtsendern aufweist.

Grundsätzlich sind aber auch andere Lichtmuster möglich. Beispielsweise kann zur Generierung dieses Lichtmuster mindestens ein Sendemodul eine Beugungsoptik und/oder eine teilweise lichtundurchlässige Maske aufweisen.

Um ein optisches Erfassen des Lichtmusters über die gesamte Breite des Türblatts der abzusichernden Tür zu bewerkstelligen, ist erforderlich, dass die Empfangseinheit das Lichtmuster im Überwachungsbereich jedenfalls mit einer bestimmten Ortsauslösung nachweist. Hierzu kann die Empfangseinheit mindestens einen Detektor mit einer Mehrzahl von Empfangselementen und/oder mindestens einen positionsempfindlichen Detektor (PSD), aufweisen. Im Hinblick auf die Ansteuerung der Sendeeinheit, insbesondere der Sendemodule, und das Auslesen der Messdaten der Empfangseinheit, insbesondere der Empfangsmodule, können außerdem deutliche Vereinfachungen erreicht werden, wenn die Sendemodule, die Empfangsmodule und die Steuer- und Auswerteeinheit über ein gemeinsames Bussystem verbunden sind. Vorteilhaft ist beispielsweise, wenn die Leitungen dieses Bussystems in dem Montagemittel, beispielsweise also der gemeinsamen Montageschiene oder dem gemeinsamen Montageprofil, untergebracht sind.

Um eine Absicherung der Tür nicht nur im geschlossenen Zustand, sondern im Wesentlichen in allen Öffnungszuständen zu erreichen, können Referenzwerte nicht nur für den geschlossenen Zustand, sondern auch für bestimmte Öffnungszustände der Tür aufgenommen und eingelernt werden. Damit diese Daten im laufenden Betrieb mit aktuellen Messdaten verglichen werden können, kann zweckmäßig ein Öffnungssensor zum Bestimmen eines Grads der Türöffnung vorhanden sein. Dieser Sensor kann grundsätzlich ebenfalls an das gemeinsame Bussystem des Türüberwachungssensors angeschlossen sein.

Weitere Vorteile und Eigenschaften des erfindungsgemäßen Türüberwachungssensors werden nachstehend mit Bezug auf die beigefügten Figuren beschrieben. Hierin zeigt:
- Fig. 1: ein Ausführungsbeispiel eines erfindungsgemäßen Türüberwachungssensors;
- Fig. 2: eine alternative Variante einer Sendeeinheit für einen erfindungsgemäßen Türüberwachungssensor;
- Fig. 3: eine alternative Variante einer Empfangseinheit für einen erfindungsgemäßen Türüberwachungssensor;
- Fig. 4: eine Detailansicht der Sendeeinheit aus Fig. 2;
- Fig. 5: eine Detailansicht der Empfangseinheit aus Fig. 3;
- Fig. 6: eine zweite mögliche Anordnung von Sendemodulen und Empfangsmodulen bei einem erfindungsgemäßen Türüberwachungssensor; und
- Fig. 7: eine dritte mögliche Anordnung von Sendemodulen und Empfangsmodulen bei einem erfindungsgemäßen Türüberwachungssensor.

Ein Ausführungsbeispiel eines erfindungsgemäßen Türüberwachungssensors 100 wird mit Bezug auf Figur 1 näher erläutert. Äquivalente Komponenten sind in allen Figuren mit denselben Bezugszeichen versehen.

Als wesentliche Bestandteile weist der in Fig. 1 dargestellte erfindungsgemäße Türüberwachungssensor 100 eine Sendeeinheit 20, eine Empfangseinheit 50 und eine Steuer- und Überwachungseinheit 70 auf. Als Montagemittel 60 ist im gezeigten Ausführungsbeispiel ein Montageprofil 62 vorgesehen, wobei es sich beispielsweise um ein Aluminium-Stranggussprofil handeln kann. Mit Hilfe dieses Montageprofils 62 sind die Sendeeinheit 20, die Empfangseinheit 50 und die Steuer- und Auswerteeinheit 70 in einem oberen Bereich eines Türblatts 12 einer zu überwachenden automatischen Drehflügeltür 10 montiert. Die automatische Tür 10 kann mit Hilfe eines Betätigungsarms 82, der von einer Türsteuerung 80 angetrieben wird, geöffnet und geschlossen werden. Das Türblatt 12 wird dabei in den schematisch angedeuteten Türzapfen 16 geschwenkt. Außerdem sind ein Türgriff 18 und ein Türrahmen 14 schematisch dargestellt. Die Türsteuerung 80 ist mit dem erfindungsgemäßen Türüberwachungssensor 100 wirkungsmäßig verbunden, das heißt, dass die Türsteuerung 80 das Türblatt 12 nur dann über den Betätigungsarm 82 verschwenkt, wenn der erfindungsgemäße Türüberwachungssensor 100 dies erlaubt, also kein kritisches Objekt feststellt.

Die Sendeeinheit 20 strahlt Licht 22 in einen Überwachungsbereich 40 auf dem Fußboden 44 vor dem Türblatt 12. Im Überwachungsbereich 40 wird dadurch ein Lichtmuster 30 gebildet, welches im gezeigten Beispiel aus insgesamt acht im Wesentlichen äquidistant positionierten Lichtflecken oder Lichtpunkten 31,..,38 besteht.

Die Sendeeinheit 20, die Empfangseinheit 50 und die Steuer- und Auswerteeinheit 70 sind über ein schematisch angedeutetes Bussystem 72 miteinander verbunden. Hierbei kann es sich beispielsweise um eine flexible Verbindung über ein Kabel handeln, welches in dem Montageprofil 62 verlegt ist und über welches die Sendeeinheit 20, die Empfangseinheit 50 und die Steuer- und Auswerteeinheit 70 einerseits mit Strom versorgt werden und andererseits Signale, insbesondere Steuer-, Konfigurations- und/oder Messsignale, austauschen können.

In dem in Fig. 1 gezeigten Ausführungsbeispiel weist die Sendeeinheit 20 ein einziges, nicht näher dargestelltes Sendemodul auf und die Empfangseinheit 50 weist ein einziges, nicht näher dargestelltes Empfangsmodul auf. Die Basisbreite, die im Wesentlichen einer Breite des Türblatts 12, also im Wesentlichen der linearen Ausdehnung des Türblatts 12 in einer Richtung quer zur Schwenkachse der Tür, entspricht, kann typischerweise etwa 75 cm bis 135 cm betragen. Die Montagehöhe des erfindungsgemäßen Türüberwachungssensors 100 kann typischerweise etwa 1,5 m bis 3 m betragen.

Ein besonderer Vorteil des erfindungsgemäßen Türüberwachungssensors 100 besteht darin, dass auch größere Feldbreiten, also größere Breiten des Überwachungsbereichs 40 erreicht werden können, indem am Türblatt 12 mehrere Sendemodule und/oder mehrere Empfangsmodule montiert werden. Hierbei kann es sich insbesondere um baugleiche Sende- und Empfangsmodule handeln, die auch verschachtelt montiert werden können. Hierdurch können extrem breite Überwachungsfelder ohne Detektionslücken bei praktisch maximal erreichbarer Basisbreite abgedeckt werden. Die Mehrzahl von Sendemodulen und Empfangsmodulen kann in dem Montageprofil 62 montiert werden. Über das Bussystem kann darüber hinaus eine Zuordnung der jeweiligen Module automatisch oder jedenfalls halbautomatisch erfolgen.

Von den Lichtflecken 31,..,38 auf dem Fußboden 44 wird Licht 52 in Richtung der Empfangseinheit 50 zurückgestrahlt. Die Positionen der Lichtflecken 31,..,38 auf dem Fußboden 44 und die Intensitäten des zurückgestrahlten Lichts 52 werden beim Einrichten des erfindungsgemäßen Türüberwachungssensors 100 eingelernt. Die Empfangseinheit 50 merkt sich also die Positionen der Lichtflecke 31,..,38 auf dem Fußboden 44. Wenn nun ein Objekt in diesen Lichtvorhang eintaucht, werden von der Empfangseinheit 50 ein oder mehrere Lichtflecke 31,..,38 an einer veränderten Position detektiert. Insbesondere diese Positionsveränderungen der Nachweissignale in der Empfangseinheit 50 können ein Detektionskriterium darstellen.

Besonders anschaulich können anhand von Fig. 1 zwei Hauptvorteile des erfindungsgemäßen Türüberwachungssensors 100 dargestellt werden. Einerseits ist es nur mit einer von der Sendeeinheit 20 räumlich getrennten Empfangseinheit 50 möglich, dass die äußeren Grenzen des Überwachungsfelds, die in Fig. 1 mit den Bezugszeichen 46 und 48 gekennzeichnet sind, praktisch senkrecht zum Fußboden 44 verlaufen. Außerdem erlaubt der erfindungsgemäße Türüberwachungssensor 100 eine besonders flexible Anpassung an eine jeweils vorhandene Türbreite. Gleichzeitig wird durch die weitgehend maximierte Basisbreite des Triangulationssensors eine ebenso weitestgehend maximierte Detektionsempfindlichkeit oder Triangulationsempfindlichkeit erzielt.

Eine Variante der Sendeeinheit 20 sowie ein alternatives Ausführungsbeispiel der Empfangseinheit 50 werden mit Bezug auf die Figuren 2 bis 5 näher beschrieben.

Fig. 2 zeigt ein Ausführungsbeispiel einer Sendeeinheit 20 mit einem ersten Sendemodul 24, welches Sendelicht 21 aussendet, und einem zweiten Sendemodul 26, welches Sendelicht 23 aussendet. Die Sendemodule 24, 26 sind an dem Montageprofil 62 montiert und über ein Verbindungskabel 78 und einem Steckverbinder 74 mit dem gemeinsamen Bussystem 72 verbunden. Zur Erhöhung der Flexibilität ist bei dem in Fig. 2 gezeigten Ausführungsbeispiel das Sendemodul 26 schwenkbar gestaltet, was durch einen Doppelpfeil 25 schematisch dargestellt ist. Außerdem ist ein Markierungssystem in Gestalt eines Lasermoduls 64 vorhanden, welches an das Sendemodul 26 starr gekoppelt ist. Das Lasermodul 64 sendet sichtbares Licht 65 aus und markiert beispielsweise den Rand eines von dem Sendemodul 26 erfassten Bereichs und damit die Feldbreite und den Neigungswinkel des Sendemoduls 26. Mit Hilfe dieses Lasermoduls 64 kann die Montage und Ausrichtung des Sendemoduls 26 vereinfacht und erleichtert werden.

Prinzipiell können auch alle Sendemodule, die auch als optische Projektionssysteme bezeichnet werden können, schwenkbar gestaltet und mit einem Markierungssystem versehen werden.

Weitere Details der Sendeeinheit 20 aus Fig. 2 sind in Fig. 4 dargestellt. Um auf dem Fußboden 44 geeignete Lichtflecken zu generieren, weisen die Sendemodule 24 und 26 jeweils eine Mehrzahl von Sendechips 27 als Lichtsender auf. Mit Hilfe von Linsen 28, 29 wird von den Sendechips 27 ausgesandtes Licht 21, 23 in Richtung des Überwachungsbereichs 40 gestrahlt.

Durch Verschwenken des Sendemoduls 26 in Richtung des Doppelpfeils 25 kann prinzipiell eine Tastweite für den erfindungsgemäßen Türüberwachungssensor 100 verstellt werden.

In Fig. 4 wird am Beispiel eines doppelten Sender-Projektionssystems dargestellt, wie man mit mehreren Sendechips 27 und den dazugehörigen einfachen Linsensystemen eine Leuchtfleckreihe auf dem Fußboden erzeugen kann. Die Brennweite der Linsen 28, 29 kann beispielsweise 24 mm betragen. Die Leuchtflecken auf dem Fußboden können in ihrer Abbildungsform grundsätzlich geformt und verändert werden, indem Sendechips mit spezieller Geometrie eingesetzt werden. Besonders bevorzugt sind aber Ausführungsformen, bei denen zwei handelsübliche rechteckige Sendechips, die beispielsweise eine Größe von 0,4 x 0,4 mm² aufweisen können, nebeneinander montiert sind, um auf dem Fußboden eine längliche Abbildung zu erreichen. Die so nebeneinander angeordneten Sendechips werden dann bevorzugt in Serie geschaltet.

Ein Ausführungsbeispiel einer Empfangseinheit 50 wird mit Bezug auf die Figuren 3 und 5 näher erläutert. In dem dort gezeigten Beispiel ist ein erstes Empfangsmodul 54 vorhanden, welches Licht 51 empfängt und ein zweites Empfangsmodul 56, welches Licht 53 empfängt. Die Empfangsmodule 54, 56 sind an dem Montageprofil 62 montiert und über ein Verbindungskabel 78 und eine Steckverbindung 76 mit dem gemeinsamen Bussystem verbunden.

Sehr große Überwachungsfelder erfordern auf der Sende- und Empfängerseite sehr weitwinklige optische Systeme. Um die hiermit verbundenen Kosten zu reduzieren, können die Systeme sowohl auf der Sende- als auch auf der Empfangsseite in mehrere optische Teilsysteme aufgeteilt werden, so dass die Weitwinkligkeit vermieden und auf einfache und kostengünstige Art gute und fehlerarme optische Abbildungen ermöglicht werden.

Bei dem in Fig. 3 gezeigten Beispiel sind die Empfangsmodule 54, 56 starr an dem Montageprofil 62 befestigt. Grundsätzlich können aber auch hier verschwenkbare und/oder linear verschiebbare Empfangsmodule vorgesehen werden.

Details der Empfangseinheit 50 aus Fig. 3 sind in Fig. 5 gezeigt. Das Licht 51, 53 wird mit Hilfe von Linsen 58, 59 auf eine Mehrzahl von Fotodioden 57 geleitet. Durch diese Anordnung von Fotodioden 57, die auch als Fotodiodenzeilen bezeichnet werden können, wird jeweils ein positionsempfindlicher Fotodetektor bereitgestellt. Die Brennweite der Linsen 58, 59 kann typischerweise etwa 19 mm betragen. Alternativ können auch positionsempfindliche Detektoren, PSDs, oder CCD-Zeilen verwendet werden.

Triangulationssensoren werden im Allgemeinen so aufgebaut, dass die Relativposition von Sende- und Empfangsoptik exakt und langzeitstabil festgelegt wird. Bei dem hier beschriebenen erfindungsgemäßen Türüberwachungssensor 100 ergeben sich insoweit neue Gesichtspunkte, da die Sendeeinheit 20 und die Empfangseinheit 50 voneinander getrennt angeordnet sind. Grundsätzlich ergeben sich dadurch höhere Justageanforderungen, so dass es zweckmäßig ist, hierfür geeignete Hilfen, wie beispielsweise das oben beschriebene Lasermodul 64 bereitzustellen. Eventuelle Torsionsbewegungen des Montageprofils nach der Montage können ebenfalls eine Rolle spielen. In diesem Zusammenhang ist es zweckmäßig, eine maximal auftretende Veränderung zu spezifizieren und gegebenenfalls eine Höhe der Empfangsmodule entsprechend anzupassen. Im Hinblick auf eine Reduzierung der Öffnungswinkel wurde vorstehend bereits beschrieben, dass jeweils zwei oder mehrere Empfangs- und/oder Sendelinsen eingesetzt werden können.

Tastweitenveränderungen aufgrund von Temperaturschwankungen sind im Allgemeinen unkritisch, da solche Veränderungen nur langsam erfolgen und deshalb elektronisch nachgeführt werden können.

Ganz allgemein werden bei großen Abständen zwischen der Sendeeinheit und der Empfangseinheit, also bei großer Basisbreite, sowohl das Detektionsverhalten verbessert, als auch Fehlschaltungen, wie beispielsweise der sogenannte Pepitaeffekt, vermieden.

Der Pepitaeffekt kann dann auftreten, wenn der Türüberwachungssensor auf einen optisch strukturierten Fußboden gerichtet wird. Insbesondere tritt dieser Effekt auf, wenn sehr kontrastreiche Farben, wie beispielsweise schwarz und weiß, im Bereich der Grenze eines Lichtflecks vorhanden sind. Dies kann insgesamt zu Fehlschaltungen führen und in der Einlernphase kann es bei solchen Böden dazu kommen, dass sich der Türüberwachungssensor auf eine falsche Höhe einstellt. In einem Detektionsmodus können solche Böden dann ein Detektionsobjekt vortäuschen. Der Pepitaeffekt kann grundsätzlich reduziert oder vermieden werden, wenn die Senderabbildungen, also beispielsweise die Lichtflecken, sehr schmal sind. Solche schmalen Sendeabbildungen können zwar durch Abblenden der Sendechips erzeugt werden, dies führt aber zu einem unerwünschten und nachteiligen Lichtverlust. Bei einer anderen Methode können Sendelinsen mit erhöhter Brennweite eingesetzt werden. Damit man durch die höhere Brennweite keinen Lichtverlust erleidet, kann man die Linsenfläche entsprechend vergrößern, wenn die jeweiligen Platzverhältnisse dies zulassen.

Besonders wichtig ist, dass der Pepitaeffekt wirkungsvoll bekämpft und reduziert werden kann durch besonders große Abstände zwischen Sende- und Empfangseinheit, welche gerade bei dem erfindungsgemäßen Türüberwachungssensor in vorteilhafter Weise erzielt werden.

Weitere Anordnungsbeispiele für Sendemodule und Empfangsmodule sind in den Figuren 6 und 7 dargestellt.

Fig. 6 zeigt ein Ausführungsbeispiel mit zwei Sendemodulen S1, S2, welche am Türblatt außenliegend angeordnet werden und zwei innenliegend angeordneten Empfangsmodulen E2, E1. Durch das Sendemodul S1 und das Empfangsmodul E1 ist ein erster und durch das Sendemodul S2 und das Empfangsmodul E2 ein zweiter Triangulationstaster gebildet. Wie aus Fig. 6 ersichtlich, sind die Sendemodule und Empfangsmodule ineinander verschachtelt angeordnet, so dass durch die Basisbreiten dieser Triangulationssensoren die gesamte Breite des Türblatts abgedeckt werden kann.

Eine Weiterentwicklung mit ineinander verschachtelten Sendemodulen und Empfangsmodulen ist in Fig. 7 gezeigt. Hier sind insgesamt vier Triangulationssensoren mit vier Sendemodulen S1,..,S4 und vier Empfangsmodulen E1,..,E4 vorhanden, die jeweils ineinander verschachtelt angeordnet sind.

Mit der vorliegenden Erfindung wird ein neuartiger mechanisch und optisch modifizierter Triangulationstaster als Türüberwachungssensor bereitgestellt.

Der übliche Aufbau eines Triangulationssensors wurde dabei so modifiziert, dass man die üblicherweise zusammengehörenden Komponenten Sendereinheit und Empfangseinheit trennt. Die getrennten Einheiten erlauben eine weitgehend maximale Montageentfernung und damit eine weitgehend maximale Triangulationsempfindlichkeit. Diese Variabilität in der Montageanordnung von Sendeeinheit und Empfangseinheit ermöglicht besonders breite Überwachungsfelder und senkrechte Überwachungsfeldgrenzen. Besonders vorteilhaft weist die Sendeeinheit mehrere Sendemodule auf, so dass ein breites und dichtes Überwachungsfeld erreicht werden kann. Entsprechend sind daran angepasste Empfangsmodule vorgesehen. Zur fachgerechten Montage des erfindungsgemäßen Türüberwachungssensors werden außerdem Hilfsmittel und Vereinfachungen vorgeschlagen.

## Patentansprüche

1. Türüberwachungssensor zur mitfahrenden Montage an einem Türblatt einer abzusichernden Tür, insbesondere einer automatischen Drehflügeltür (10), mit einer Sendeeinheit (20) zum Strahlen von Licht (22) in einen Überwachungsbereich (40) auf dem Fußboden (44) vor dem Türblatt (12),
mit einer Empfangseinheit (50) zum Nachweis von aus dem Überwachungsbereich (40) zurückgestrahltem Licht (52), wobei durch die Sendeeinheit (20) und die Empfangseinheit (50) mindestens ein Triangulationssensor gebildet ist, mit Montagemitteln (60) zum Montieren der Sendeeinheit (20) und der Empfangseinheit (50) an dem Türblatt (12) und
mit einer mit der Sendeeinheit (20) und der Empfangseinheit (50) wirkungsmäßig verbundenen Steuer- und Auswerteeinheit (70) zum Ansteuern der Sendeeinheit (20), zum Auswerten von Messsignalen der Empfangseinheit (50) auf Grundlage von eingelernten Daten und zum Abgeben von Steuersignalen an eine Türsteuerung (80) der abzusichernden Tür (10),
**dadurch gekennzeichnet,**
**dass** die Sendeeinheit (20) und die Empfangseinheit (50) in separaten Gehäuseteilen untergebracht sind,
**dass** die Montagemittel (60) zum Montieren der Sendeeinheit (20) und der Empfangseinheit (50) an dem Türblatt (12) mit einem von einer Bedienperson einzustellenden variablen Abstand zueinander ausgebildet sind, derart dass für die Variabilität des Abstands zwischen der Sendeeinheit (20) und der Empfangseinheit (50) die Sendeeinheit (20), insbesondere mindestens ein Sendemodul (24, 26) der Sendeeinheit (20), und/oder die Empfangseinheit (50), insbesondere mindestens ein Empfangsmodul (54, 56) der Empfangseinheit (50), an dem Montagemittel (60) linear verschiebbar montiert sind und Befestigungseinrichtungen aufweisen, mit welchen sie von Hand lösbar an dem Montagemittel (60) befestigbar sind.

2. Türüberwachungssensor nach Anspruch 1,
**dadurch gekennzeichnet,**
**dass** die Sendeeinheit (20) eine Mehrzahl von, insbesondere baugleichen, Sendemodulen (24, 26) aufweist und
**dass** die Empfangseinheit (50) eine Mehrzahl von, insbesondere baugleichen, Empfangsmodulen (54, 56) aufweist, wobei jeweils ein Sendemodul (24, 26) einem Empfangsmodul (54, 56) zugeordnet ist.

3. Türüberwachungssensor nach Anspruch 1 oder 2,
**dadurch gekennzeichnet,**
**dass** eine Basisbreite des Triangulationssensors oder Basisbreiten der Triangulationssensoren sich über eine Breite des Türblatts (12) erstrecken.

4. Türüberwachungssensor nach einem der Ansprüche 1 bis 3,
**dadurch gekennzeichnet,**
**dass** die Sendeeinheit (20) eingerichtet ist zum Strahlen eines Lichtmusters (30) auf den Fußboden (44), welches sich über die Breite des Türblatts (12) erstreckt, und
**dass** die Empfangseinheit (50) zum optischen Erfassen des Lichtmusters (30) über die Breite des Türblatts (12) der abzusichernden Tür (10) eingerichtet ist.

5. Türüberwachungssensor nach einem der Ansprüche 2 bis 4,
**dadurch gekennzeichnet,**
**dass** im montierten Zustand ein von einem Sendemodul (24, 26) durchstrahlter Bereich im Wesentlichen die Form eines rechtwinkligen Dreiecks aufweist, wobei die Hypotenuse durch einen der randseitigen Sendestrahlen gebildet ist und/oder
**dass** ein von Empfangslichtstrahlen, welche von einem Empfangsmodul (54, 56) nachgewiesen werden, durchstrahlter Bereich im Wesentlichen die Form eines rechtwinkligen Dreiecks aufweist, wobei die Hypotenuse durch einen randseitigen Empfangslichtstrahl gebildet ist.

6. Türüberwachungssensor nach einem der Ansprüche 1 bis 5,
dadurch **gekenzeichnet,**
dass mindestens ein Sendemodul (26) und/oder mindestens ein Empfangsmodul Mittel zur schwenkbaren Montage aufweist.

7. Türüberwachungssensor nach einem der Ansprüche 1 bis 6,
**dadurch gekennzeichnet,**
**dass** als Montagemittel (60) ein gemeinsames Montageprofil (62) zum Montieren der Sendeeinheit (20) und der Empfangseinheit (50) vorhanden ist.

8. Türüberwachungssensor nach einem der Ansprüche 1 bis 7,
**dadurch gekennzeichnet,**
**dass** als Ausrichthilfe an einem Sendemodul (26) und/oder an einem Empfangsmodul eine sichtbare Justagelichtquelle (64) vorhanden ist.

9. Türüberwachungssensor nach einem der Ansprüche 1 bis 8,
**dadurch gekennzeichnet,**
**dass** Paare von Sendemodulen (24, 26) und Empfangsmodulen (54, 56) ineinander verschachtelt an dem Montagemittel (60) montiert sind.

10. Türüberwachungssensor nach einem der Ansprüche 1 bis 9,
**dadurch gekennzeichnet,**
**dass** mindestens ein Sendemodul (24, 26) eine Mehrzahl von einzelnen Lichtsendern (27) aufweist.

11. Türüberwachungssensor nach einem der Ansprüche 1 bis 10,
**dadurch gekennzeichnet,**
**dass** die Sendeeinheit (20) mindestens eine Beugungsoptik und/oder mindestens eine teilweise lichtundurchlässige Maske aufweist.

12. Türüberwachungssensor nach einem der Ansprüche 1 bis 11,
**dadurch gekennzeichnet,**
**dass** die Sendemodule (24, 26), die Empfangsmodule (54, 56) und die Steuer- und Auswerteeinheit (70) über ein gemeinsames Bussystem (72) verbunden sind.

13. Türüberwachungssensor nach einem der Ansprüche 2 bis 12,
**dadurch gekennzeichnet,**
**dass** die Sendemodule (24, 26) an dem Montagemittel (60) bezogen auf das Türblatt (12) außen liegend befestigt sind und
**dass** die Empfangsmodule (54, 56) bezogen auf das Türblatt (12) an dem Montagemittel (60) innen liegend befestigt sind.

14. Türüberwachungssensor nach einem der Ansprüche 1 bis 13,
**dadurch gekennzeichnet,**
**dass** die Empfangseinheit (50) mindestens einen Detektor mit einer Mehrzahl von Empfangselementen (57) und/oder mindestens einen positionsempfindlichen Detektor aufweist.

15. Türüberwachungssensor nach einem der Ansprüche 1 bis 14,
**dadurch gekennzeichnet,**
**dass** ein Öffnungssensor zum Bestimmen eines Grads der Türöffnung vorhanden ist.

## Claims

1. A door monitoring sensor adapted for ride-on attachment to a door leaf of a door to be protected, more particularly to an automatic revolving door (10), comprising a transmitter unit (20) for radiating light (22) into a monitored area (40) of the floor (44) situated in front of said door leaf (12),
comprising a receiver unit (50) for detecting light (52) reflected by said monitored area (40), wherein at least one triangulation sensor is formed by said transmitter unit (20) and said receiver unit (50),
comprising mounting means (60) for mounting said transmitter unit (20) and said receiver unit (50) on said door leaf (12), and
comprising a controlling and evaluating unit (70) operatively connected to said transmitter unit (20) and said receiver unit (50) for the purpose of controlling said transmitter unit (20), of evaluating test signals of said receiver unit (50) on the basis of taught-in data, and of sending control signals to a door-controlling means (80) for said door (10) to be protected,
**characterized in that**
said transmitter unit (20) and said receiver unit (50) are accommodated in separate housing parts,
that said mounting means (60) is configured for mounting said transmitter unit (20) and said receiver unit (50) on said door leaf (12) at an operator-adjustable variable distance from each other, such that, in order to achieve variability of the distance between said transmitter unit (20) and said receiver unit (50), said transmitter unit (20), more particularly at least one transmitter module (24, 26) of said transmitter unit (20), and/or said receiver unit (50), more particularly at least one receiver module (54, 56) of said receiver unit (50), are mounted on said mounting means (60) for linear displacement thereon and comprise attachment means, by means of which they can be manually releasably attached to said mounting means (60).

2. The door monitoring sensor as defined in claim 1,
**characterized in that**
said transmitter unit (20) comprises a plurality of transmitter modules (24, 26), more particularly identically constructed transmitter modules (24, 26), and that said receiver unit (50) comprises a plurality of receiver modules (54, 56), more particularly identically constructed receiver modules (54, 56), wherein each transmitter module (24, 26) is assigned to a receiver module (54, 56).

3. The door monitoring sensor as defined in claim 1 or claim 2,
**characterized in that**
a base width of the triangulation sensor or base widths of the triangulation sensors extend across the width of said door leaf (12).

4. The door monitoring sensor as defined in any one of claims 1 to 3,
**characterized in that**
said transmitter unit (20) is adapted to radiate a light pattern (30) onto the floor (44), which light pattern extends across the width of said door leaf (12), and that said receiver unit (50) is adapted for optical detection of the light pattern (30) across the width of said door leaf (12) of said door (10) to be protected.

5. The door monitoring sensor as defined in any one of claims 2 to 4,
**characterized in that**
in the mounted state a region being penetrated by radiation by a transmitter module (24, 26) has substantially the shape of a right-angle triangle, of which the hypotenuse is formed by one of the peripheral transmitted rays and/or that a region being penetrated by received light rays detected by a receiver module (54, 56), has substantially the shape of a right-angle triangle of which the hypotenuse is formed by a peripheral received light ray.

6. The door monitoring sensor as defined in any one of claims 1 to 5,
**characterized in that**
at least one transmitter module (26) and/or at least one receiver module comprises means for rotatable assembly.

7. The door monitoring sensor as defined in any one of claims 1 to 6,
**characterized in that**
said mounting means (60) present is a common assembly profile (62) for mounting said transmitter unit (20) and said receiver unit (50).

8. The door monitoring sensor as defined in any one of claims 1 to 7,
**characterized in that**
a visible adjustment light source (64) is present as an alignment aid on a transmitter module (26) and/or on a receiver module.

9. The door monitoring sensor as defined in any one of claims 1 to 8,
**characterized in that**
pairs of transmitter modules (24, 26) and receiver modules (54, 56) are mounted in a nested arrangement on said mounting means (60).

10. The door monitoring sensor as defined in any one of claims 1 to 9,
**characterized in that**
at least one transmitter module (24, 26) comprises a plurality of individual light-transmitters (27).

11. The door monitoring sensor as defined in any one of claims 1 to 10,
**characterized in that**
that said transmitter unit (20) comprises at least one optical diffraction unit and/or at least one partially opaque mask.

12. The door monitoring sensor as defined in any one of claims 1 to 11,
**characterized in that**
said transmitter modules (24, 26), said receiver modules (54, 56) and said controlling and evaluating unit (70) are interconnected via a common bus system (72).

13. The door monitoring sensor as defined in any one of claims 2 to 12,
**characterized in that**
said transmitter modules (24, 26) are fixed to said mounting means (60) on the outside thereof with respect to said door leaf (12) and
said receiver modules (54, 56) are fixed to said mounting means (60) on the inside thereof with respect to said door leaf (12).

14. The door monitoring sensor as defined in any one of claims 1 to 13,
**characterized in that**
said receiver unit (50) comprises at least one detector having a plurality of receiver elements (57), and/or comprises at least one position-sensitive detector.

15. The door monitoring sensor as defined in any one of claims 1 to 14,
**characterized in that**
an opening sensor is provided for determining the extent to which said door is open.

## Revendications

1. Capteur de surveillance de porte, destiné à être monté - de manière à se déplacer avec lui - sur un vantail de porte d'une porte devant être sécurisée, en particulier d'une porte (10) automatique à vantail pivotant,
avec une unité d'émission (20) destinée à faire rayonner une lumière (22) dans une zone de surveillance (40) sur le plancher (44) devant le vantail de porte (12),
avec une unité de réception (50) destinée à la détection de la lumière réfléchie (52) en provenance de la zone de surveillance (40), de telle sorte qu'au moyen de l'unité d'émission (20) et de l'unité de réception (50) au moins un capteur à triangulation est formé,
avec des moyens de fixation (60) pour le montage de l'unité d'émission (20) et de l'unité de réception (50) sur le vantail de porte (12), et
avec une unité de commande et de traitement (70) reliée de manière fonctionnelle à l'unité d'émission (20) et à l'unité de réception (50) pour la commande de l'unité d'émission (20), pour le traitement de signaux de mesure de l'unité de réception (50) sur la base de données programmées, et pour la transmission de signaux de commande à une commande de porte (80) de la porte (10) devant être sécurisée,
**caractérisé :**
**en ce que** l'unité d'émission (20) et l'unité de réception (50) sont logées dans des parties de boîtier séparées,
**en ce que** les moyens de fixation (60) pour le montage de l'unité d'émission (20) et de l'unité de réception (50) sur le vantail de porte (12) sont disposés avec une distance variable de celles-ci l'une par rapport à l'autre, qui doit être réglée par un opérateur, de telle manière que, en ce qui concerne la variabilité de la distance entre l'unité d'émission (20) et l'unité de réception (50), l'unité d'émission (20), plus particulièrement au moins un module d'émission (24, 26) de l'unité d'émission (20), et/ou l'unité de réception (50), plus particulièrement au moins un module de réception (54, 56) de l'unité de réception (50), sont montées en pouvant être déplacées linéairement sur les moyens de fixation (60) et comprennent des dispositifs de fixation au moyen desquels elles peuvent être fixées sur les moyens de fixation (60) tout en pouvant être détachées manuellement.

2. Capteur de surveillance de porte selon la revendication 1,
**caractérisé :**
**en ce que** l'unité d'émission (20) comprend une pluralité de modules d'émission (24, 26), notamment identiques, et
**en ce que** l'unité de réception (50) comprend une pluralité de modules de réception (54, 56), notamment identiques, de telle sorte qu'un module d'émission (24, 26) peut être respectivement associé à un module de réception (54, 56).

3. Capteur de surveillance de porte selon la revendication 1 ou 2, **caractérisé :**
**en ce qu'**une largeur de base du capteur à triangulation ou des largeurs de base des capteurs à triangulation s'étendent sur une largeur du vantail de pore (12).

4. Capteur de surveillance de porte selon une des revendications 1 à 3, **caractérisé :**
**en ce que** l'unité d'émission (20) est agencée pour faire rayonner sur le sol (44) un motif de lumière (30), qui s'étend sur la largeur du vantail de porte (12), et
**en ce que** l'unité de réception (50) est agencée pour la détection optique du motif de lumière (30) sur la largeur du vantail de porte (12) de la porte (10) devant être sécurisée.

5. Capteur de surveillance de porte selon une des revendications 2 à 4, **caractérisé :**
**en ce qu'**à l'état monté, une zone traversée par le rayonnement émis à partir d'un module d'émission (24, 26) comprend essentiellement la forme d'un triangle rectangle dont l'hypoténuse est constituée par l'un des faisceaux d'émission de bordure, et/ou
**en ce qu'**une zone traversée par les faisceaux de réception, qui sont détectés par un module de réception (54, 56), comprend essentiellement la forme d'un triangle rectangle dont l'hypoténuse est constituée par un faisceau de réception de bordure.

6. Capteur de surveillance de porte selon une des revendications 1 à 5, **caractérisé :**
**en ce qu'**au moins un module d'émission (26) et/ou au moins un module de réception comprennent un moyen pour une fixation pivotante.

7. Capteur de surveillance de porte selon une des revendications 1 à 6, **caractérisé :**
**en ce que**, en tant que moyens de fixation (60), un profilé de fixation (62) commun est présent pour le montage de l'unité d'émission (20) et de l'unité de réception (50).

8. Capteur de surveillance de porte selon une des revendications 1 à 7.
**caractérisé :**
**en ce que**, en tant qu'aide à un alignement pour un module d'émission (26) et/ou pour un module de réception, une source de lumière d'alignement visible (64) est présente.

9. Capteur de surveillance de porte selon une des revendications 1 à 8, **caractérisé :**
**en ce que** des paires de modules d'émission (24, 26) et de modules de réception (54, 56) sont montées en étant imbriquées l'une dans l'autre sur les moyens de fixation (60).

10. Capteur de surveillance de porte selon une des revendications 1 à 9, **caractérisé :**
**en ce qu'**au moins un module d'émission (24, 26) comprend une pluralité d'émetteurs de lumière (27) individuels.

11. Capteur de surveillance de porte selon une des revendications 1 à 10, **caractérisé :**
**en ce que** l'unité d'émission (20) comprend au moins une optique de diffraction et/ou au moins un masque partiellement opaque.

12. Capteur de surveillance de porte selon une des revendications 1 à 11, **caractérisé :**
**en ce que** les modules d'émission (24, 26), les modules de réception (54, 56) et l'unité de commande et de traitement (70) sont reliés par l'intermédiaire d'un système de bus (72) commun.

13. Capteur de surveillance de porte selon une des revendications 2 à 12, **caractérisé :**
**en ce que** les modules d'émission (24, 26) sont fixés sur les moyens de fixation (60) en étant situés vers l'extérieur par rapport au vantail de porte (12), et
**en ce que** les modules de réception (54, 56) sont fixés sur les moyens de fixation (60) en étant situés vers l'intérieur par rapport au vantail de porte (12).

14. Capteur de surveillance de porte selon une des revendications 1 à 13, **caractérisé :**
**en ce que** l'unité de réception (50) comprend au moins un détecteur avec une pluralité d'éléments de réception (57) et/ou au moins un détecteur sensible à la position.

15. Capteur de surveillance de porte selon une des revendications 1 à 14, **caractérisé :**
**en ce qu'**un détecteur d'ouverture est présent pour la détermination d'un degré d'ouverture de la porte.
